# EUROPÄISCHE PATENTSCHRIFT

(11) **EP 0 004 095 B1**
(45) Veröffentlichungstag und Bekanntmachung des Hinweises auf die Patenterteilung: **01.12.1982**
(21) Anmeldenummer: 79100744.6
(22) Anmeldetag: 12.03.1979
(51) Int. Cl.: G03D 13/00

(54) **Vorrichtung zur Entnahme von blattförmigem Filmmaterial aus lichtdichten Kassetten und Überleitung in eine Entwicklungseinrichtung**
Device for taking film sheets from light-tight cassettes and for delivering same to a developper station
Dispositif permettant de prélever des pellicules hors de cassettes étanches à la lumière et de les introduire dans une station de développement

(30) Priorität: 14.03.1978 GB 994178
(43) Veröffentlichungstag der Anmeldung: 19.09.1979
(73) Patentinhaber: EASTMAN KODAK COMPANY (a New Jersey corporation), Rochester, New York 14650 (US)
(72) Erfinder: Turner, George Frederick Albert Marriott, Ingatestone Essex CM4 0JX (GB)
(74) Vertreter: Blickle, K. Werner, Dipl.-Ing.

## Beschreibung

Die Erfindung betrifft eine Vorrichtung gemäss dem Oberbegriff des Anspruchs 1, und betrifft insbesondere eine Einrichtung zur Behandlung von blattförmigem fotografischem Filmmaterial bei Tageslicht.

Bis vor kurzem wurde blattförmiges Filmmaterial (was im folgenden auch als Film oder Filmblatt bezeichnet wird) und insbesondere wurden Röntgenfilmblätter so behandelt, dass das Filmblatt im Dunkeln in eine Kassette geladen und unter Tageslichtbedingungen belichtet wurde, und dass dann die Kassette in eine Dunkelkammer gebracht und dort geöffnet wurde und dass dann das Filmblatt in eine Verarbeitungs- oder Entwicklungseinrichtung gelegt wurde, wobei die letzten Schritte im Dunkeln durchgeführt wurden. Es sind bereits verschiedene Systeme vorgeschlagen worden, um fotografisches Filmmaterial und insbesondere Röntgenfilmblätter (oder Röntgenaufnahmen) ganz unter Tageslichtbedingungen zu verarbeiten. Die hierfür erforderliche Einrichtung weist eine grosse sperrige Speichereinrichtung auf, um Filmblätter aufzunehmen und sie an eine dort untergebrachte Kassette abzugeben; diese verhältnismässig grosse und sperrige Speichereinrichtung kann in dem Raum vorgesehen werden, in welchem die Kassette zu verwenden ist. Die geladene Kassette wird dann aus der Speichereinrichtung herausgenommen und belichtet. Die Kassette wird dann in einer Kassettenabgabeeinrichtung untergebracht, welche den Film aus der Kassette entlädt und ihn in einer Filmentwicklungseinrichtung zuführt. Alle diese Operationen können unter normalen Tageslichtbedingungen durchgeführt werden.

Obwohl die Geschwindigkeit von Filmentwicklungseinrichtungen in den letzten Jahren ganz beträchtlich erhöht worden ist, stellt dies trotzdem eine zeitliche Verzögerung zwischen der Belichtung eines Röntgenfilmes und dem Erhalt des entwickelten und getrockneten Films dar, damit er betrachtet werden kann. Folglich muss eine Zwischenspeichereinrichtung vorgesehen werden, in welche belichtete Filme schnell eingebracht werden können, durch welche dann aber Filme zu der Entwicklungseinrichtung durchlaufen könnn, welche sie dann mit einer bestimmten, ihr eigenen Geschwindigkeit verarbeitet. Eine derartige Zwischenspeichereinrichtung kann zweckmässigerweise mit der Kassettenabgabeeinrichtung kombiniert werden.

In einigen Geräten für eine derartige Verwendung werden die Kassetten in ein grosses Speichersystem abgegeben und Filmblätter werden von diesem System aus der Filmentwicklungseinrichtung zugeführt. Derartige Einrichtungen sind beispielsweise in der DE-OS 2244609, der GB-PS 1100681 und der FR-PS 1434529 beschrieben, wobei es aus der DE-OS 2244609 bekannt ist, Filmblätter mit Hilfe von Förderbändern zu transportieren.

In anderen Kassettenabgabeeinrichtungen, wie beispielsweise in der GB-PS 961440 wird das Filmblatt durch eine Anzahl Rollen von der Kassette zu der Verarbeitungs- bzw. Entwicklungseinrichtung befördert. Die Drehzahl der Rollen kann reguliert werden, so dass die Kassette schneller geleert wird als der Film der Entwicklungseinrichtung zugeführt wird.

In anderen bereits beschriebenen Einrichtungen ist eine Rutsche verwendet, in welche der Film von der Kassette aus zugeführt wird. Derartige Einrichtungen sind beispielsweise in den US-PS'en 2721078 und 4014536 beschrieben. In diesen Einrichtungen ist jedoch nichts vorgesehen, um Filmblätter gesondert von der Rutsche zu speichern.

Aus der GB-PS 1501116 ist eine Vorrichtung zur Entnahme von blattförmigem Filmmaterial aus lichtdichten Kassetten und Überleitung in eine Entwicklungsvorrichtung bekannt. Diese Vorrichtung besitzt ein lichtdichtes Gehäuse mit einer Filmkassetten-Einführöffnung und einer Filmaustrittsöffnung sowie eine zwischen diesen beiden Öffnungen liegende Blattfördervorrichtung. Sie besitzt ferner Mittel, welche durch Wölbung der Blätter die Differenz zwischen einer höheren Geschwindigkeit der Blattfördervorrichtung und einer niedrigeren Einzugsgeschwindigkeit der Entwicklungsvorrichtung ausgleichen.

Aufgabe der Erfindung ist es daher, eine Speichereinrichtung in Form einer verhältnismässig einfachen Kassettenentladeeinrichtung zu schaffen, welche zumindest drei Filmblätter halten kann und welche diese nacheinander einer Filmentwicklungseinrichtung anbieten kann, wobei die Entladeeinrichtung die Filmblätter schneller transportieren kann, als es die Entwicklungseinrichtung vermag. Diese Aufgabe ist gemäss der Erfindung durch den Gegenstand des Anspruchs 1 gelöst.

Die beanspruchte Vorrichtung bietet u. a. den Vorteil, dass die Filmblätter aufgrund ihres Gewichtes aus den Kassetten in den Schacht fallen. Insbesondere bietet sie aber den Vorteil, dass mehrere Filmblätter von der Entwicklungseinrichtung in ihrer zugeführten Reihenfolge zwischengespeichert werden können, so dass eine Anpassung an die Verarbeitungsgeschwindigkeit der Entwicklungseinrichtung ermöglicht wird. So kann ein erstes Filmblatt in einer gewölbten Lage zwischen der Filmblatt-Austragöffnung und der Eintrittsöffnung zu der Entwicklungseinrichtung gespeichert werden, während das zweite Blatt zwischen den beiden Bandsystemen und das dritte Blatt in der Rutsche gespeichert werden.

Weitere Ausgestaltungen der Erfindung zeigen die Unteransprüche.

Nachfolgend wird die Erfindung anhand einer bevorzugten Ausführungsform unter Bezugnahme auf die anliegenden Zeichnungen im einzelnen beschrieben. Es zeigen:
Fig. 1 eine schematische Schnittansicht einer Speichereinrichtung gemäss der Erfindung; und
Fig. 2 bis 6 eine vergrösserte Darstellung des Wölbabschnittes, wobei die Aufnahme eines Filmblattes und ferner dargestellt ist, wie es im Betriebsablauf gewölbt wird.

In allen Figuren sind die gleichen Teile mit denselben Bezugszeichen bezeichnet. In Fig. 1 weist die Einrichtung ein lichtdichtes Gehäuse 1 auf, an welche eine gestrichelt dargestellte Filmentwicklungseinrichtung 3 lichtdicht angeschlossen ist.

Das lichtdichte Gehäuse 1 weist eine Filmkassetten-Einführöffnung 4 und eine Einrichtung 5 zum Verschliessen der Filmkassetten-Einführöffnung 4 und zum lichtdichten Verschliessen des Gehäuses 1 auf.

Das lichtdichte Gehäuse 1 weist ferner ein Paar Bandsysteme 8 und 9 auf, welche von einer angetriebenen Rolle 10 angetrieben werden, welche ihrerseits mittels eines Treibriemens 11 von einem Motor 12 angetrieben wird. Die beiden Bandsysteme 8 und 9 laufen über eine grosse Anzahl Rollen, von welchen einige in Fig. 1 mit den Bezugszeichen 13 bezeichnet sind. Jedes Bandsystem weist zwei schmale Bänder auf, die über jeder Rolle angeordnet sind. Von der Rolle 10 zu einer Rolle 14 verläuft die Bahn der beiden Bandsysteme im wesentlichen parallel und zwischen ihnen ist ein Film 15 gehalten. In dem lichtdichten Gehäuse 1 ist auch eine Rutsche 6 vorgesehen, in welcher ein Film 7 gespeichert dargestellt ist. Eine Filmeinführöffnung 16 ist unter der Rutsche 6 festgelegt. Eine Filmaustragöffnung 17 ist durch ein Paar Klemmrollen 18 und 19 gebildet.

Zwischen der Filmaustragöffnung 17 und der Entwicklungseinrichtung 3 ist ein Wölbungsabschnitt 20 des Gehäuses 1 vorgesehen. Der Wölbungsabschnitt 20 weist eine gewölbte Platte 21 auf, welche an einem Ende eine Rinne 22 hat. Über der gewölbten Platte 21 sind ein gewölbtes Teil 23 und eine Anordnung von drei Rollen 24 angeordnet. Ein Film 25 ist in einer gewölbten Lage zwischen der Platte 21, dem gewölbten Teil 23 und der Rollenanordnung 24 dargestellt. Ein Ende des Films ist zwischen einem Paar Klemmrollen 26 und 27 dargestellt, welche die Einführöffnung der Filmentwicklungseinrichtung 3 darstellen. Eine Filmaustrittsöffnung 28 ist bei der Filmentwicklungseinrichtung 3 vorgesehen.

Am Eingang zu der Filmentwicklungseinrichtung 3 ist eine Fühleinrichtung 29 vorgesehen, welche fühlt, wenn die hintere Kante eines Films unter ihr durchgelaufen ist. In Fig. 1 ist auch ein Solenoid 30 dargestellt, welches eine bewegliche Einrichtung betätigt, welche das untere Ende der Rutsche 6 abschliesst. Über der Kassetteneinführ- öffnung 4 ist eine Filmkassette 31 dargestellt. Entlang der parallelen Bahn der Bandsysteme 8 und 9 ist ein Fühler 32 angeordnet, um zu fühlen, wenn ein Filmblatt zwischen den beiden Bandsystemen gespeichert ist. Die gewölbte Platte 21 liegt auf einer Plattform 33 der Entwicklungseinrichtung 3 auf.

Während des Betriebs wird eine Filmkassette 31 in die Filmkassetten-Einführöffnung 4 eingeführt. Hierdurch werden die Schliesseinrichtungen 5 und auch die Kassette 31 geöffnet. Ein Film fällt dann aus der Kassette 31 in die Rutsche 6, wo er durch die dem Solenoid 30 zugeordnete Schliesseinrichtung zurückgehalten wird. Der Motor 12 wird dann angeschaltet und hierdurch werden durch die Rolle 10 die beiden Bandsysteme 8 und 9 angetrieben. Hierauf wird das Solenoid 30 erregt und das in der Rutsche 6 gespeicherte Filmblatt fällt in die Filmzuführöffnung 16 und wird durch das Paar Bandsysteme zu der Filmaustragöffnung 17 gebracht, wo es weiter befördert wird, bis seine Vorderkante auf das Paar Klemmrollen 26 und 27 in der Filmentwicklungseinrichtung 3 auftrifft. Durch den auf das Filmmaterial durch die beiden angetriebenen Bandsysteme ausgeübten Druck wird der Film bzw. das Filmblatt gewölbt. Wenn die hintere Kante des Films aus der Austragöffnung 17 herauskommt, schnappt aufgrund der Wirkung des gewölbten Teils 23 die hintere Kante 25A nach unten in die Rinne 22, wie in Fig. 1 dargestellt ist.

Die Filmentwicklungseinrichtung 3 ist bereits in Betrieb und die angetriebenen Klemmrollen 26 und 27 befördern den Film in dem Wölbungsabschnitt 20 in die Filmentwicklungseinrichtung 3. Zur selben Zeit kann eine weitere Kassette 31 in die Filmkassetten-Einführöffnung 4 eingeführt werden und ein weiterer Film fällt in die Rutsche 6, und nachdem die Schliesseinrichtung 5 wieder geschlossen ist, fällt dieser Film in die Filmeinführöffnung 16 und wird nach oben in die Lage befördert, die von dem Film 15 eingenommen wird. Dies wird mittels des Fühlers 32 gefühlt. Wenn dann die Fühleinrichtung 29 noch den ersten Film fühlt, wird die Rolle 10 angehalten. Jedoch kann dann eine dritte Kassette in die Filmkassetten-Einführöffnung 4 eingeführt und die Schliesseinrichtung 5 kann geöffnet werden, und ein dritter Film fällt dann in die Rutsche 6 und die Schliesseinrichtung 5 wird dann geschlossen.

Sobald die hintere Kante des ersten Films unter der Fühleinrichtung 29 durchläuft, wird durch den Motor 12 die Rolle 10 betätigt, und der in der Lage 15 gespeicherte Film wird zu der Filmaustragöffnung 17 weiter befördert und dieser Film durchläuft dann den Wölbabschnitt, bis er das Klemmrollenpaar 26 und 27 erreicht und er dann in dem Wölbabschnitt 20 (nach oben) gewölbt wird. Dieses Filmblatt wird dann mittels der Fühleinrichtung 29 gefühlt. Wenn aber der Fühler 32 noch kein Filmblatt fühlt, wird durch die Rolle 10 das Paar Bandsysteme weiter angetrieben. Wenn also von den beiden Fühleinrichtungen 29 und 32 keine oder nur eine ein Filmblatt fühlt, wird das Paar Bandsysteme angetrieben. Wenn beide Fühleinrichtungen 29 und 32 ein Filmblatt fühlen, wird das Paar Bandsysteme angehalten, aber wieder in Gang gesetzt, sobald eine der Fühleinrichtungen 29 und 32 kein Filmblatt mehr fühlt. Sobald die Rolle 10 sich zu drehen beginnt, kann das Solenoid 30 betätigt werden, und das dritte in der Rutsche 6 gespeicherte Filmblatt kann in die Filmeinführöffnung 16 fallen und aufwärts in die Lage 15 gebracht werden. Erforderlichenfalls kann dann eine weitere Kassette an die Filmkassetten-einführöffnung 4 eingeführt werden.

In Fig. 2 ist der Wölbabschnitt 20 mit dem Klemmrollenpaar 26 und 27, der Filmaustragöffnung 17 und der Filmaustrittsöffnung 28 im einzelnen dargestellt. Das gewölbte Teil 23 und die Rollenanordnung 24 sind beide über der gewölbten Platte 21 angeordnet, welche an einem Ende die Rinne 22 aufweist. Das vordere Ende der Entwicklungs- und Verarbeitungseinrichtung 3 ist durch die Plattform 33 dargestellt.

In Fig. 3 ist ein Film 25 dargestellt, der aus der Filmaustragöffnung 17 herausbefördert wird, und seine Vorderkante ist zwischen dem Klemmrollenpaar 26 und 27 dargestellt, welche sich mit einer viel geringeren Geschwindigkeit als das Klemmrollenpaar 18 und 19 drehen. Hierdurch beginnt sich der Film 25 zu wölben, wie in Fig. 4 dargestellt ist. Folglich wird der Film bzw. das Filmblatt, wenn er bzw. es ganz aus der Filmaustragöffnung 17 herausbefördert ist, ziemlich stark gewölbt, wie in Fig. 5 dargestellt ist. Schliesslich schnappt, wie in Fig. 6 dargestellt ist, das Ende des Films 25A nach unten in die Rinne 22.

## Patentansprüche

1. Vorrichtung zur Entnahme von blattförmigem Filmmaterial aus lichtdichten Kassetten und Überleitung in eine Entwicklungsvorrichtung, mit einem lichtdichten Gehäuse mit einer Filmkassetten-Einführöffnung, einer Filmaustrittsöffnung sowie einer zwischen diesen beiden Öffnungen liegenden Blattfördervorrichtung und Mitteln, welche durch Wölbung der Blätter die Differenz zwischen einer höheren Geschwindigkeit der Blattfördervorrichtung und einer niedrigeren Einzugsgeschwindigkeit der Entwicklungsvorrichtung ausgleichen, dadurch gekennzeichnet, dass
a) die Filmkassetten-Einführöffnung (4) mit einer Schliesseinrichtung (5) ausgestattet ist, die sich beim Einführen einer Kassette (31) selbsttätig öffnet;
b) die Einführöffnung für ein vertikales Aufsetzen der Kassette (31) auf sie ausgebildet ist;
c) an die Einführöffnung (4) sich nach unten ein vertikaler Schacht (6) anschliesst, der mindestens so hoch ist, dass er ein Filmblatt (7) aufnehmen kann;
d) die Blattfördervorrichtung durch ein Paar endlose, motorisch antreibbare Förderbänder (8, 9) gebildet ist, die über eine zumindest einer Blattlänge entsprechende Strecke so dicht aneinander geführt sind, dass sie ein dazwischenliegendes Blatt (15) einklemmen und mitnehmen;
e) der vertikale Schacht (6) mit seinem unteren Ende in einen Einlaufspalt (16) zwischen die beiden Förderbänder (8, 9) mündet;

f) die Mittel zum Ausgleich der Geschwindigkeitsdifferenz zwischen der Blattfördervorrichtung und der Einzugsgeschwindigkeit der Entwicklungsvorrichtung zwei am Auslaufspalt (17) der Förderbänder (8, 9) liegende Elemente (22, 23) aufweisen, von denen das eine (23) ein Ausweichen des hinteren Blattendes nach oben verhindert und das andere (22) unterhalb des Auslaufspaltes (17) so angeordnet ist, dass es die aus dem Spalt austretende hintere Blattkante auffängt und deren Ausweichen nach hinten verhindert.

2. Vorrichtung gemäss Anspruch 1, dadurch gekennzeichnet, dass die Förderbänder (8, 9) in ihrem Klemmbereich im wesentlichen S-förmig von unten nach oben verlaufen.

3. Vorrichtung gemäss Anspruch 1 oder 2, dadurch gekennzeichnet, dass das dem Ausweichen des hinteren Blattendes nach oben im Wege stehende Element durch eine nach unten gewölbte Platte (23) gebildet ist, deren hinterer Rand höher liegt als die Transportebene des Auslaufspaltes (17).

4. Vorrichtung gemäss einem der vorangehenden Ansprüche, dadurch gekennzeichnet, dass das die hintere Blattkante auffangende Element durch eine winkelige Aufbiegung (22) des hinteren Randes einer nach oben gewölbten Platte (21) gebildet ist.

5. Vorrichtung gemäss einem der vorangehenden Ansprüche, dadurch gekennzeichnet, dass in einem Abstand vom Auslaufspalt (17), der kleiner ist als die Blattlänge, ein vorzugsweise aus mehreren achsparallelen Rollen (24) gebildetes, im wesentlichen schräg nach hinten und unten gewölbtes Leitelement derart angeordnet ist, dass es die Blätter (25) an deren vorderen Kanten auffängt und nach unten drückt.

6. Vorrichtung gemäss einem der vorangehenden Ansprüche, dadurch gekennzeichnet, dass am unteren Ende des Schachtes (6) eine vorzugsweise durch ein Solenoid (30) ein- und ausschaltbare Schliesseinrichtung angeordnet ist.

7. Vorrichtung gemäss Anspruch 6, dadurch gekennzeichnet, dass das Solenoid (30) die ihm zugeordnete Schliesseinrichtung schliesst, wenn und solange der Antriebsmotor (12) der Förderbänder anhält.

8. Vorrichtung gemäss einem der vorangehenden Ansprüche, dadurch gekennzeichnet, dass der Antriebsmotor (12) der Förderbänder (8, 9) durch zwei Blattfühler (29, 32) gesteuert ist, von denen der erste (32) im Bereich der Förderbänder (8, 9) und der zweite (29) an der Filmaustrittsöffnung (28) angeordnet ist, wobei der Motor (12) angehalten wird, wenn beide Fühler gleichzeitig ein Blatt (15, 25) detektieren.

## Claims

1. An apparatus for the removal of lamelliform film material from light-tight cassettes and transfer into a developing apparatus, with a light-tight housing with an inlet opening for film cassettes, a film outlet opening and a sheet conveyor apparatus lying between these two openings and means, which through curvature of the sheets balance out the difference between a higher speed of the sheet conveyor apparatus and a lower intake speed of the developing apparatus, characterized in that
a) the inlet opening (4) for film cassettes is provided with a closing device (5), which opens automatically on the introduction of a cassette (31);
b) the inlet opening is designed for a vertical lowering of the cassette (31) onto it;
c) a vertical shaft (6) is connected downward to the inlet opening (4), and is a least as high as to be able to receive a film sheet (7);
d) the sheet conveyor apparatus is formed by a pair of continuous motor-drivable conveyor belts (8, 9), which are driven so close to one another along a distance corresponding to at least one sheet length, that they clamp and carry along a sheet (15) lying between them;
e) the vertical shaft (6) opens with its lower end into an inlet slit (16) between the two conveyor belts (8, 9);
f) the means to balance out the difference in speed between the sheet conveyor apparatus and the intake speed of the developing apparatus have two elements (22, 23) lying on the outlet slit (17) of the conveyor belts (8, 9), one of which (23) prevents a displacement of the posterior end of the sheet upwards and the other of which (22) is arranged beneath the outlet slit (17) such that it catches the posterior edge of the sheet emerging from the slit and prevents its displacement backwards.

2. An apparatus according to Claim 1, characterized in that the conveyor belts (8, 9) run in their clamping area substantially S-shaped from bottom to top.

3. An apparatus according to Claim 1 or 2, characterized in that the element obstructing the displacement of the posterior end of the sheet upwards is formed by a plate (23) curved downwards, the posterior edge of which lies higher than the conveying plane of the outlet slit (17).

4. An apparatus according to one of the preceding Claims, characterized in that the element catching the posterior edge of the sheet is formed by an angular upward bend (22) of the posterior edge of a plate (21) curved upward.

5. An apparatus according to one of the preceding Claims, characterized in that at a distance from the outlet slit (17), which is smaller than the sheet length, a guide element, preferably formed from a plurality of axially parallel rollers (24), curved substantially obliquely backwards and downwards, is arranged such that it catches the sheets (25) on their anterior edges and presses them downward.

6. An apparatus according to one of the preceding Claims, characterized in that on the lower end of the shaft (6) a closing decive is arranged, preferably able to be engaged and disengaged by a solenoid (30).

7. An apparatus according to Claim 6, characterized in that the solenoid (30) closes the closing device associated with it, when and as long as the driving motor (12) of the conveyor belts is stationary.

8. An apparatus according to one of the preceding Claims, characterized in that the driving motor (12) of the conveyor belts (8, 9) is controlled by two sheet sensors (29,32), the first (32) of which is arranged in the region of the conveyor belts (8, 9) and the second (29) is arranged on the film outlet opening (28), whereby the motor (12) is stopped, when both sensors detect a sheet (15, 25) simultaneously.

## Revendications

1. Dispositif de prélèvement d'un matériau de film en forme de feuille dans des cassettes étanches à la lumière et de transfert de ce matériau dans une installation de développement, dispositif comportant un carter étanche à la lumière muni d'une ouverture d'introduction de cassette à film et d'une ouverture de sortie de film ainsi qu'un dispositif transporteur de feuille placé entre ces deux ouvertures et des moyens qui compensent par cintrage des feuilles la différence entre une vitesse relativement élevée du dispositif transporteur et une vitesse d'entrée plus basse du dispositif de développement et caractérisé par la faut que:
a) l'ouverture d'introduction des cassettes à film (4) est munie d'un dispositif de fermeture (5) qui s'ouvre automatiquement lors de l'introduction d'une cassette (31);
b) l'ouverture d'introduction est établie pour une présentation verticale de la cassette (31) sur elle;
c) un couloir vertical de chute (6) qui est au moins assez haut pour pouvoir accueillir une feuille de film (7) fait suite vers le bas à l'ouverture d'introduction (4);
d) le dispositif transporteur de feuille est constitué par une paire de bandes transporteuses sans fin (8, 9) entraînable par un moteur qui, sur une partie de leur trajet correspondant au moins à la longueur d'une feuille, sont conduites en contact mutuel si étroit qu'elles pincent et entraînent une feuille (15) placée entre elles;
e) le couloir vertical de chute (6) débouche par son extrémité inférieure dans une fente d'entrée (16) comprise entre les deux bandes transporteuses (8, 9);
f) les moyens de compensation entre la vitesse du dispositif transporteur de feuille et la vitesse d'entrée du dispositif de développement comporte deux éléments (22, 23) placés près de la fente de sortie (17) des bandes transporteuses (8, 9) dont l'un (23) empêche le reflux de l'arête postérieure de la feuille vers le haut et dont l'autre (22) est placé au-dessous de la fente de sortie (17) d'une façon telle qu'il intercepte à sa sortie de la fente l'arête postérieure de la feuille et l'empêche de refleur vers l'arrière.

2. Dispositif selon la revendication 1 caractérisé par le fait que, dans leur zone de pincement, les bandes transporteuses (8, 9) suivent de bas en haut un cours essentiellement en forme de S.

3. Dispositif selon la revendication 1 ou 2 caractérisé par le fait que l'élément s'opposant au reflux vers le haut de l'extrémité postérieure de la feuille est constitué par une plaque (23) cintrée vers le bas dont le bord arrière est placé plus haut que le plan de transport de la fente de sortie (17).

4. Dispositif selon une des revendications précédentes caractérisé par le fait que l'élément qui intercepte l'arête postérieure de la feuille est constitué par un pliage angulaire (22) du bord arrière d'une plaque (21) cintrée vers le haut.

5. Dispositif selon une des revendications précédentes caractérisé par le fait qu'à une distance de la fente de sortie (17) qui est inférieure à la longueur d'une feuille, un élément de guidage arqué essentiellement en oblique vers l'arrière et vers le bas et formé de préférence de plusieurs rouleaux (24) à axes parallèles est disposé de façon a'2 intercepter les feuilles (25) sur leurs arêtes antérieures et à les refouler vers le bas.

6. Dispositif selon une des revendications précédentes caractérisé par le fait qu'un dispositif de fermeture actionnable et effaçable de préférence par un solénoide (30) est placé près de l'extrémité inférieure du couloir de chute (6).

7. Dispositif selon la revendication 6 caractérisé par le fait que le solénoide (30) ferme le dispositif de fermeture qui lui est associé lorsque et tant que le moteur d'entraînement (12) des bandes transporteuses est à l'arrêt.

8. Dispositif selon une des revendications précédentes caractérisé par le fait que le moteur d'entraînement (12) des bandes transporteuses (8, 9) est commandé par deux palpeurs de feuille (29, 32) placés, le premier (32) dans la zone des bandes transporteuses (8, 9), le second près de l'ouverture de sortie de film (28) et ledit moteur (12) s'arrête lorsque ces deux palpeurs détectend simultanément une feuille (15, 25).
